# EUROPÄISCHE PATENTSCHRIFT

(11) **EP 2 796 619 B1**
(45) Veröffentlichungstag und Bekanntmachung des Hinweises auf die Patenterteilung: **16.11.2016**
(21) Anmeldenummer: 14164067.2
(22) Anmeldetag: 09.04.2014
(51) Int. Cl.: E02B 17/00, E02B 17/02, E02B 17/08, E02F 9/06, E02F 3/90, E02F 3/96, E02F 3/92

(54) **Schwimmfähige Arbeitsplattform mit einem Hubsystem und Verfahren zum Heben bzw. Absenken einer derartigen schwimmfähigen Arbeitsplattform**
Floating work platform with a lifting system and method for lifting and/or lowering such a floating work platform
Plate-forme de travail flottable dotée d'un système de levage et procédé destiné à lever ou à abaisser une telle plate-forme de travail flottable

(30) Priorität: 26.04.2013 DE 102013104278
(43) Veröffentlichungstag der Anmeldung: 29.10.2014
(73) Patentinhaber: BITEK Bergungsdienst GmbH, 28857 Syke (DE)
(72) Erfinder: Coll, Brian Christopher, 28857 Syke (DE)
(74) Vertreter: Wasiljeff, Johannes M.B.

(56) Entgegenhaltungen:
- EP-A2- 2 322 728
- GR-B2- 1 006 016
- US-A- 2 600 761
- US-A- 2 863 293
- US-A1- 2012 060 742

## Beschreibung

Die Erfindung betrifft eine schwimmfähige Arbeitsplattform, insbesondere ein Arbeitsschiff, mit einem Hubsystem zum Herausheben der Arbeitsplattform aus dem Wasser bzw. Herabsenken der Arbeitsplattform auf das Wasser. Ferner betrifft die Erfindung ein Verfahren zum Heben bzw. Absenken einer derartigen schwimmfähigen Arbeitsplattform.

Auf dem Grund von Gewässern, insbesondere dem Meeresgrund, befinden sich eine Vielzahl von Objekten, wie bspw. Hindernisse, Fremdkörper, Minen oder ähnliches. Da anlässlich der Errichtung von Offshore-Windparks in küstennahen Bereichen zu dessen landseitiger Netzanbindung Seekabel in Meeresboden verlegt werden müssen, besteht ein großes Interesse die auf dem Gewässergrund befindlichen Objekte zu bergen oder zu räumen. Insbesondere auf dem Grund befindliche Kampfmittel, wie Seeminen oder versenkte Munition, stellen eine potentielle Gefahr dar. Es besteht daher ein Bedürfnis vor der Verlegung von Seekabeln verdächtige Objekte festzustellen, zu bergen oder zu räumen.

Herkömmlicherweise werden verschiedene Verfahren zum Bergen oder Räumen derartiger Objekte eingesetzt. Ein technisch unaufwendiges Verfahren sieht bspw. vor, dass Taucher das bzw. die Objekte identifizieren, bergen oder räumen. Die Produktivität der Taucher bei ihrer Arbeit am Gewässergrund ist jedoch aufgrund von Windgeschwindigkeit, Wassertiefe, Wellenhöhe und Gezeitenströmung stark eingeschränkt.

Um unabhängig von der Wellenbewegung und den Gezeiten arbeiten zu können, werden üblicherweise Wasserfahrzeuge mit Hubsystemen ausgestattet. Derartige Hubsysteme können das Wasserfahrzeug aus dem Wasser herausheben. Ein Wasserfahrzeug mit einem Hubsystem zum Versorgen einer OffshoreWindenergieanlage ist bspw. in DE 100 21 163 B4 gezeigt. Derartige Hubsysteme, bei denen vier Hubstelzen senkrecht zum Meeresboden hin abgesenkt werden, erreichen jedoch lediglich eine maximale Hubgeschwindigkeit von 1 m pro Minute und sind für einen schnellen, flexiblen Einsatz nicht geeignet.

GR 1 006 016 B2 zeigt ein System zum Heben schwimmender Meereskonstruktionen derart, dass der Hauptrumpf der Meereskonstruktion sich über der Meeresoberfläche befindet. Dazu weist das System teleskopartig oder anderweitig ausziehbare Füße auf, welche intern in der Meereskonstruktion eingebaut sind oder extern am Rumpf befestigt sind. Die Füße sind fest oder in Gelenkbauweise konstruiert und können die gesamte Meereskonstruktion durch einen geeigneten Bewegungsablauf von der Wasseroberfläche abheben und stabilisieren.
Ferner zeigt US 2 600 761 A eine Offshore-Bohreinheit mit einer Mehrzahl von teleskopierbaren Beinen, die schwenkbar an der Offshore-Bohreinheit befestigt sind. Um die Arbeitsplattform aus dem Wasser herauszuheben, wird mit großem Druck Flüssigkeit in die Beine gepresst, um diese auszufahren.

Dieses Dokument offenbart die Merkmale des Oberbegriffs von Anspruch 1. Des Weiteren zeigt US 2 863 293 A eine Lastkahnbefestigung im Bereich der Erdölbohrtechnik und besonders eine Vorrichtung zum Halten des Lastkahns über dem Gewässer während der Bohrarbeiten. Dazu weist der Kahn mindestens zwei Stützen auf jeder Seite auf, die mit dem oberen Ende an dem Kahn befestigt sind und an dem unteren Ende einen Schuh bzw. Fuß aufweisen.

Der Erfindung liegt daher das Problem zugrunde, eine effiziente und flexible Vorrichtung sowie ein Verfahren zu schaffen, um die Produktivität von Arbeiten unter Wasser, insbesondere Taucharbeiten am Gewässergrund, zu erhöhen.

Die Erfindung löst dieses Problem durch die Merkmale einer schwimmfähigen Arbeitsplattform mit einem Hubsystem gemäß Anspruch 1 sowie mit einem Verfahren zum Heben bzw. Absenken einer derartigen schwimmfähigen Arbeitsplattform mit den Merkmalen des Anspruchs 11.

Die erfindungsgemäße schwimmfähige Arbeitsplattform, insbesondere Arbeitsschiff, ist primär zur Verrichtung von Arbeiten unter Wasser ausgelegt und weist dazu ein Hubsystem zum Herausheben der Arbeitsplattform aus dem Wasser bzw. Absenken der Arbeitsplattform auf das Wasser auf, um unabhängig vom Seegang und/oder von den Gezeiten von der Arbeitsplattform aus arbeiten zu können.

Das Hubsystem verfügt über mindestens vier hydraulisch betriebene Stützorgane, welche spinnenbeinartig ausgebildet sind und der Arbeitsplattform eine genaue Positionierung über Grund ermöglichen.

Die erfindungsgemäßen Stützorgane weisen jeweils einen hydraulisch betriebenen Hubarm und jeweils ein Tragbein auf, wobei der Hubarm an einem ersten Angelpunkt schwenkbar an der Arbeitsplattform angeordnet ist und an einem zweiten Angelpunkt schwenkbar an dem Tragbein angeordnet ist. Dabei weisen die beiden Angelpunkte stets einen konstanten Abstand zueinander auf. Ferner ist mindestens ein Hydraulikzylinder an dem Hubarm angeordnet, um den Hubarm um den ersten Angelpunkt zu verschwenken. Um das Tragbein um den zweiten Angelpunkt an dem Hubarm zu bewegen, ist ein weiterer Hydraulikzylinder an dem Hubarm angeordnet.

Der Hubarm ist bevorzugt gewinkelt ausgeführt und ein Hydraulikzylinder ist in dem Winkelbereich angesetzt. Dadurch wird eine günstige Krafteinwirkung auf die Stützorgane erzielt, wenn der Hubarm um den ersten Angelpunkt verschwenkt wird.

Ferner ist der Hubarm derart ausgestaltet, um das Tragbein seitlich der Arbeitsplattform, insbesondere an der Längsseite der Arbeitsplattform, bis kurz über den Gewässergrund, insbesondere 1 bis 3 m über den Gewässergrund, in das Wasser abzusenken bzw. aus dem Wasser herauszuholen. Der Abstand der abgesenkten Tragbeine von dem Gewässergrund richtet sich bevorzugt nach der Wellenbewegung des Wassers, so dass die Tragbeine beim Auf- und Abbewegen der Arbeitsplattform nicht auf dem Gewässergrund aufstoßen und dadurch beschädigt werden.

Des Weiteren weisen die Tragbeine einen inliegend angeordneten Hydraulikzylinder auf, um eine Tragbeinverlängerung zum Heben bzw. Absenken der Arbeitsplattform aus dem Tragbein hydraulisch herauszuschieben bzw. einzuziehen. Durch die in den Tragbeinen angeordneten Hydraulikzylinder wird der eigentliche Hubvorgang der Arbeitsplattform sehr schnell, insbesondere innerhalb einer Wellenbewegung, vollzogen, so dass die Arbeitsplattform bzw. die Stützorgane durch die Wellenbewegungen keinen Schaden nehmen.

Mittels der mehrteilig ausgeführten Stützorgane wird die Arbeitsplattform aus dem Wasser herausgehoben und kann ihre Position unabhängig von der Wellenbewegung genau halten. Dabei erfolgt der Hubvorgang vorteilhaft schneller als mit herkömmlichen Hubstelzen und ist innerhalb von 2 bis 3 Minuten abgeschlossen. Die Stützorgane sind dabei derart ausgestaltet, um bei einer Wassertiefe von bis zu 20 m die Arbeitsplattform aus dem Wasser zu heben.

Zum Heben bzw. Absenken der Arbeitsplattform werden die Tragbeine mittels der hydraulisch betriebenen Hubarme seitlich der Arbeitsplattform, insbesondere an der Längsseite der Arbeitsplattform, in das Wasser abgesenkt bzw. herausgeholt. Dies erfolgt durch Verschwenken des Hubarmes um den ersten Angelpunkt mittels mindestens eines Hydraulikzylinders.

Durch die Länge der Hubarme werden die Tragbeine in einem vorbestimmten Abstand zur Arbeitsplattform ins Wasser gelassen, wodurch die Arbeitsplattform vorteilhaft einen sichereren Stand aufweist als herkömmliche Hubschiffe, wie bspw. in DE 100 21 163 B4 gezeigt. Da die Stützorgane seitlich der Arbeitsplattform ins Wasser gelassen werden, weisen sie somit einen größeren Abstand zueinander auf als herkömmliche Hubstelzen.

In einer bevorzugten Ausführungsform der Erfindung sind die Tragbeine teleskopierbar ausgeführt. Dazu weist das Tragbein einen Tragbeingrundkörper auf und mindestens eine in dem Grundkörper gelagerte Teleskopstufe. Eine oder mehrere ineinander gelagerte Teleskopstufen der Tragbeine ermöglichen vorteilhaft einen Arbeitseinsatz auch in größeren Wassertiefen.

Zum Heben der Arbeitsplattform werden die Tragbeine mittels der Hubarme, welche für den Hub nach oben oder unten zuständig sind, bis auf eine vorbestimmte Höhe über dem Gewässergrund abgesenkt. Anschließend wird an jedem Tragbein mindestens eine in einem Tragbeingrundkörper gelagerte Teleskopstufe abgelassen.

Zum Ablassen der Teleskopstufe bzw. Teleskopstufen wird bevorzugt eine Verriegelung entriegelt und die Teleskopstufe bzw. Teleskopstufen sinken in einem kraftfreien Vorgang bis zum Gewässergrund. Bei Erreichen des Gewässergrundes wird die Teleskopstufe bzw. werden die Teleskopstufen verriegelt.

Zum Absenken der Arbeitsplattform auf das Wasser werden die abgelassenen Teleskopstufen zur Lagerung in den Tragbeingrundkörper eingezogen.

Das Einholen der Teleskopstufe bzw. Teleskopstufen erfolgt bspw. über einen in dem Tragbein innenliegenden Hydraulikzylinder oder einen Antrieb über eine innenliegende Zahnstange.

Die Erfindung ist jedoch nicht auf die vorstehend ausgeführte Funktionsweise zum Ablassen bzw. Einholen der Teleskopstufe bzw. Teleskopstufen beschränkt. Vielmehr sind jedwede Ausführungen zum Ablassen bzw. Einholen denkbar.

Durch die Ausgestaltung der Tragbeine als Teleskopbeine lassen sich die Stützorgane vorteilhaft Platz sparend in eine Transportposition der Arbeitsplattform heben.

Gemäß einer weiteren bevorzugten Ausführungsform der Erfindung ist an jedem Tragbein ein Fußteller angeordnet. Der Fußteller weist einen Durchmesser von 1 bis 5 m, bevorzugt jedoch 3 m, auf, um vorteilhaft ein flächiges Aufsetzen des Stützorgans auf dem Gewässergrund zu ermöglichen und ein tiefes Eindringen des Stützorgans in das Sediment am Gewässergrund zu verhindern.

Zur Erfassung der genauen Position beim Heben und Senken der einzelnen Fußteller weisen diese entsprechende Sensoren auf. Ferner weisen die Fußteller Luft- und Spüldüsen auf, um das Hinauslösen aus dem Sediment am Gewässergrund zu ermöglichen. Bevorzugt ist zwischen dem Tragbein und dem Fußteller ein Gelenk angeordnet, welches derart ausgestaltet ist, um vorhandene Bodenunebenheiten auszugleichen und vorteilhaft einen sicheren Stand des Tragbeins zu ermöglichen.

Eine weitere bevorzugte Ausführungsform der Erfindung weist eine Computersteuereinheit auf, welche derart ausgestaltet ist, um die Bewegungen der Stützorgane beim Absetzen und Heben zu steuern. Die Bewegungen der Stützorgane werden dabei mittels einer Mehrzahl von Sensoren überwacht und die Signale der Sensoren der Computersteuereinheit übergeben. Die Computersteuereinheit sorgt somit vorteilhaft für eine gleichmäßige Bewegung der Stützorgane. Dadurch wird die Arbeitsplattform lotrecht gerade, gleichmäßig und schnell aus dem Wasser gehoben, bzw. auf das Wasser abgesenkt, wobei vorteilhaft keine Torsions- bzw. Biegekräfte auf die Arbeitsplattform einwirken.

Gemäß einer weiteren bevorzugten Ausführungsform der Erfindung ist eine mechanische Verriegelungsvorrichtung der Stützorgane zum Fixieren der Stützorgane nach Abschluss der Positionierung der Arbeitsplattform sowie zum Fixieren der Stützorgane zur Herstellung einer Transportposition vorgesehen. Dadurch lässt sich vorteilhaft durch Abschalten des hydraulischen Systems Energie einsparen. Ferner sorgt eine mechanische Verriegelung der Stützorgane vorteilhaft für mehr Sicherheit, da ein unerwünschtes Lösen der Stützorgane durch die mechanische Verriegelung verhindert wird.

In einer weiteren bevorzugten Ausführungsform der Erfindung weist die schwimmfähige Arbeitplattform einen Bagger, insbesondere einen Hydraulikgroßbagger, an Bord auf. Dabei kann der Bagger mit dem Oberwagen direkt auf der Arbeitsplattform montiert sein oder ein eigenes Fahrwerk aufweisen. Bevorzugt weist der Bagger einen um 360° drehbar gelagerten Aufbau auf, um den Ausleger flexibel bewegen zu können. Alternativ kann auch nur ein Baggerausleger an Bord der Arbeitsplattform befestigt sein, um verschiedene Arbeitsgerätschaften zu verwenden.

Bevorzugt weist der Bagger einen Schnellkupplungsverschluss an dem Baggerarm auf, um Arbeitsgerätschaften, wie bspw. ein Arbeitsrohr, ein Strömungsschutzrohr oder einen Zweischalengreifer, schnell anzukoppeln bzw. abzukoppeln.

Durch die Schnellkupplung am Baggerarm ist ein schneller Wechsel der Arbeitsgerätschaften durchführbar, was vorteilhaft einen effizienten Einsatz der erfindungsgemäßen Arbeitsplattform ermöglicht. Dabei ist eine Kupplungshälfte der Schnellkupplung am Arbeitsgerät und eine zweite Kupplungshälfte der Schnellkupplung am Bagger befestigt, so dass bei Bedarf beide Kupplungshälften zusammengebracht und verriegelt werden.

Gemäß einer weiteren bevorzugten Ausführungsform der Erfindung weist der Bagger ein Global Positioning System (GPS-System) auf, wodurch vorteilhaft eine genaue Positionsbestimmung des Baggerarms sowie des an dem Baggerarm angekoppelten Arbeitsgerätes erfolgt und somit ein präzises Arbeiten durchführbar ist. Zur Erhöhung der Genauigkeit der Positionsbestimmung ist ebenso die Verwendung von Differenzmethoden, insbesondere Differenzial-GPS, oder ein Einsatz anderer hochgenauer Navigationssysteme zur Positionsbestimmung denkbar.

In einer weiteren bevorzugten Ausführungsform der Erfindung weist die schwimmfähige Arbeitsplattform ein ins Wasser absenkbares Arbeitsrohr mit einer Unterwassersonde, insbesondere eine Magnetfeldsonde, auf, um elektrisch leitende, metallische Altlasten bzw. magnetisierbare ferromagnetische Materialien zu detektieren. Die Detektion von Objekten mittels der Unterwassersonde kann vorteilhaft auch dann erfolgen, wenn das Objekt im Sediment des Gewässergrundes verborgen ist.

Ferner ist das Arbeitsrohr bevorzugt aus Aluminium gefertigt und weist eine Saugvorrichtung sowie eine Spülvorrichtung auf, um ein im Sediment liegendes Objekt freizulegen.

Gemäß einer weiteren bevorzugten Ausführungsform der Erfindung weist die schwimmfähige Arbeitsplattform ein ins Wasser absenkbares Strömungsschutzrohr bzw. Taucherschutzrohr auf mit einer Vielzahl von Wasserdurchlassöffnungen in der Mantelfläche des Strömungsschutzrohres. Das Strömungsschutzrohr ist bevorzugt aus a-magnetischem Aluminium gefertigt und wird zum Schutz eines Tauchers am Gewässergrund eingesetzt, damit der Taucher unabhängig von der Strömung arbeiten kann.

Durch die Wasserdurchlassöffnungen wird ein Großteil der Strömungskräfte abgegeben, welche bspw. durch Meeresströmungen aufgrund von Wettereinflüssen und/oder durch Gezeiten entstehen. Gleichzeitig wird der Widerstand des Strömungsschutzrohres vorteilhaft verringert, wodurch ein fester Stand des Strömungsschutzrohres auf dem Gewässergrund ermöglicht wird.

Auch bei geringen Strömungen oder gar keinen Strömungen bietet das Strömungsschutzrohr dem Taucher Schutz beim Arbeiten und ermöglicht ein punktuelles Freilegen des Objektes innerhalb des Strömungsschutzrohres, weshalb das Strömungsschutzrohr auch als Taucherschutzrohr bezeichnet werden kann.

Ferner ist bevorzugt in dem Strömungsschutzrohr an der Innenwand ein Innenpodest angebracht, welches einem in dem Strömungsschutzrohr befindlichen Taucher einen festen Stand beim Ablassen und Hochheben des Strömungsschutzrohres ermöglicht.

Darüber hinaus ist in dem Strömungsschutzrohr ein Leitergang angeordnet, welcher dem Taucher zum Absteigen von dem Innenpodest auf den Gewässergrund dient.

In einer weiteren bevorzugten Ausführungsform der Erfindung weist die erfindungsgemäße schwimmfähige Arbeitsplattform eine akustisch arbeitende Ortungseinrichtung, insbesondere ein Side-Scan-Sonar, auf, welche derart ausgestaltet ist, um ein Bodenprofil des Gewässergrundes zu erstellen. Auf der Grundlage einer derartigen Erfassung der Gegebenheiten des Gewässergrundes lassen sich vorteilhaft mittels der Computersteuereinheit die Stützorgane beim Herablassen und Hochheben steuern.

Die Erfindung löst das o.g. Problem ferner mit einem Verfahren zum Heben bzw. Absenken einer schwimmfähigen Arbeitsplattform, insbesondere eine vorstehend beschriebene Arbeitsplattform, mittels eines Hubsystems mit mindestens vier hydraulisch betriebenen Stützorganen, wobei die Stützorgane mehrteilig ausgeführt sind und jeweils einen Hubarm und ein Tragbein aufweisen.

Zum Heben bzw. Absenken der Arbeitsplattform ist der Hubarm an einem ersten Angelpunkt schwenkbar an der Arbeitsplattform angeordnet und an einem zweiten Angelpunkt schwenkbar an dem Tragbein angeordnet. Der Hubarm wird mittels mindestens eines Hydraulikzylinders um den ersten Angelpunkt verschwenkt, so dass das Tragbein mittels des hydraulisch betriebenen Hubarms seitlich der Arbeitsplattform in das Wasser eingebracht bzw. herausgeholt wird.

Wenn die Tragbeine auf dem Gewässergrund einen festen Stand haben, wird die Arbeitsplattform mittels der hydraulisch betriebenen Stützorgane aus dem Wasser gehoben bzw. auf das Wasser abgesetzt.

Dabei kann das Ablassen der Stützorgane aufgrund der Schwerkraft mit geringem hydraulischen Druck in den Hydraulikzylindern das Hubraumes erfolgen. Wenn sich die Stützorgane mit dem Tragbein 1 bis 3 m über dem Gewässergrund stehen, werden die inliegend in den Tragbeinen angeordneten Tragbeinverlängerungen auf den Gewässergrund abgesenkt. Anschließend wird der hydraulische Druck in den Tragbeinen und/oder in den am Hubarm angeordneten Hydraulikzylindern etwas erhöht, um die Roll- und Stampfbewegungen der schwimmfähigen Arbeitsplattform zu stoppen.

Ist die schwimmfähige Arbeitsplattform stabil gelagert, wird der hydraulische Druck der Hydraulikzylinder in den Tragbeinen weiter erhöht, um die Arbeitsplattform aus dem Wasser zu heben. Dabei wird diese nur soweit aus dem Wasser gehoben, dass ein sicheres Arbeiten von der Plattform aus möglich ist. Vorteilhaft ist der Arbeitseinsatz unabhängig von Witterungseinflüssen, insbesondere von der Höhe der Wellen, durchführbar, da die Arbeitsplattform über der Wasseroberfläche durch die Stützorgane gehalten wird.

Ist die von der Arbeitsplattform aus auszuführende Arbeit unter Wasser beendet, wird die Arbeitsplattform wieder auf das Wasser abgesenkt, indem die Tragbeinverlängerungen in die Tragbeine eingezogen werden, und die Tragbeine aus dem Wasser gehoben werden.

Die erfindungsgemäße Ausgestaltung der Stützorgane ermöglicht vorteilhaft ein gleichmäßiges und schnelles Heben und Absenken der Arbeitsplattform, wodurch diese bevorzugt zum Bergen oder Räumen von Objekten auf dem Gewässergrund flexibel und schnell von einem Verdachtspunkt zum nächsten gebracht werden kann.

Weitere Ausführungsformen der Erfindung ergeben sich aus den Ansprüchen sowie aus den anhand der Zeichnung näher erläuterten Ausführungsbeispielen.

In der Zeichnung zeigen:
- Fig. 1: eine schematische Darstellung eines Arbeitsschiffes mit Hubsystem zum Bergen und/oder Räumen von versunkenen Objekten,
- Fig. 2: eine schematische Darstellung eines Arbeitsschiffes mit Stützorganen in Transportposition,
- Fig. 3: eine schematische Darstellung eines gehobenen Arbeitsschiffes auf Stützorganen,
- Fig. 4: eine schematische Darstellung eines positionierten Arbeitsschiffes beim Sondieren und/oder Identifizieren mit einem Arbeitsrohr und
- Fig. 5: eine schematische Darstellung eines positionierten Arbeitsschiffes mit abgelassenem Strömungsschutzrohr.

In Fig. 1 ist eine erfindungsgemäße schwimmfähige Arbeitsplattform als Arbeitsschiff 2 zum Verrichten von Arbeiten unter Wasser, insbesondere zum Bergen oder Räumen von in einem Gewässer 4 versunkenen Objekten, wie Hindernisse, Fremdkörper, Mienen o.ä., dargestellt. Das Arbeitsschiff 2 schwimmt an der Wasseroberfläche 6 und weist erfindungsgemäß ein Hubsystem mit vier Stützorganen 8 auf, welches derart ausgestaltet ist, um das Arbeitsschiff 2 aus dem Wasser zu heben bzw. auf das Wasser abzusenken.

Das Stützorgan 8 ist dazu mehrteilig ausgebildet und weist einen Hubarm 10, ein Tragbein 12 und einen Fußteller 14 auf. Die Stützorgane 8 sind mittels der jeweiligen Hubarme 10 in unterschiedliche Hub- und Festsetzstellungen verlagerbar.

Ferner weist das Arbeitsschiff 2 an Bord einen Hydraulikgroßbagger 16 auf, welcher mit einer Schnellverschlusskupplung 18 versehen ist und ein Kontergewicht aufweist, insbesondere für Wassertiefen bis ca. 20 m. Die Schnellverschlusskupplung 18 ist eine Anschlusseinheit, welche derart ausgebildet ist, dass eine Verbindung mit geringem Aufwand möglich ist. Mit der Schnellverschlusskupplung 18 lassen sich somit vorteilhaft verschiedene Arbeitsgeräte, wie bspw. Arbeitsrohr 20 und Strömungsschutzrohr 22, mit dem Hubgestänge bzw. dem Baggerarm des Baggers 16 verbinden.

Die Erfindung ist jedoch nicht auf vorstehend beschriebene Schnellverschlusskupplung 18 beschränkt, vielmehr sind jedwede Arten von Verbindungen zum Ankuppeln von Arbeitsgeräten an einen Bagger 16 bzw. Baggerarm als offenbart zu betrachten.

Zunächst befinden sich die Stützorgane 8 in einer Transportposition, in der die Tragbeine 12 sich an Deck des Arbeitsschiffes 2 befinden und fixiert sind.

Fig. 2 zeigt eine schematische Darstellung eines Arbeitsschiffes 2 mit Stützorganen 8 in Transportposition. Die Tragbeine 12 sind seitlich des Arbeitsschiffes 2 aus dem Wasser gehoben. Das Arbeitsschiff 2 fährt zu einer angegebenen Position eines Verdachtpunktes eines versunkenen Objekts.

Vor dem Herablassen der Stützorgane 8 wird ein Bodenprofil des Gewässergrundes mittels eines Side-Scan-Sonars erstellt. Die Gegebenheiten des Gewässergrundes werden einem Computerprogramm einer Computersteuereinheit übergeben, welches die Positionierung und das Herablassen der Stützorgane 8 steuert. Zur Überwachung des Hubvorgangs befinden sich an den Fußtellern 14 Sensoren, um die genaue Position der Fußteller 14 zu erfassen.

Die Fußteller 14 sind im Wesentlichen kreisförmig ausgebildet und weisen einen Durchmesser von 1 bis 5 m, bevorzugt jedoch 3 m, auf und ermöglichen einen stabilen Stand der Stützorgane 8. Zusätzlich verhindern die Fußteller 14 vorteilhaft ein tiefes Eindringen in das Sediment am Gewässergrund. Zum Ausgleich von Bodenunebenheiten ist zwischen den Fußtellern 14 und den Tragbeinen 12 ein Gelenk, insbesondere ein Kugelgelenk, angeordnet.

Ferner sind die Fußteller 14 mit Luft- und Spüldüsen ausgestattet, um das Herauslösen der Fußteller 14 aus dem Sediment zu erleichtern.

Das Herablassen der Stützorgane 8 erfolgt mit geringem hydraulischen Druck mittels der Hubarme 10 über die Längsseite des Arbeitsschiffes 2 bis die Fußteller 14 sich ca. 1 bis 3 m (je nach Wellengang) über dem Gewässergrund befinden. Dazu werden die Hubarme 10 mittels eines Hydraulikzylinders um einen ersten Angelpunkt 24 seitlich verschwenkt.

Fig. 3 zeigt eine schematische Darstellung eines gehobenen Arbeitsschiffes 2 über der Wasseroberfläche 6 eines Gewässers 4. Beim Schwenken der Hubarme 10 seitlich des Arbeitsschiffes 2, werden die Tragbeine 12 durch einen weiteren an dem Hubarm 10 angeordneten Hydraulikzylinder um einen zweiten Angelpunkt 25 bewegt und in das Wasser 4 eingebracht.

Zum Heben des Arbeitsschiffes 2 werden dann inliegend in den Tragbeinen 12 angeordnete Tragbeinverlängerungen 26 auf den Gewässergrund 28 abgesenkt. Dies erfolgt entweder durch absinken der Tragbeinverlängerungen 26 aufgrund der Schwerkraft oder aufgrund der in den Tragbeinen 12 angeordneten Hydraulikzylinder.

Dann wird der Druck in den Hubarmen 10 und/oder in den Tragbeinen 12 erhöht, um evtl. durch den Seegang hervorgerufene Roll- und Nickbewegungen des Arbeitsschiffes 2 zu stoppen.

Weist das Arbeitsschiff 2 einen stabilen Stand auf dem Gewässergrund 28 auf, wird das Arbeitsschiff 2 durch ein Erhöhen des hydraulischen Drucks durch die in den Tragbeinen 12 angeordneten Hydraulikzylinder aus dem Wasser gehoben.

Der Hubvorgang des Arbeitsschiffes 2 wird derart computergesteuert, dass dieser Vorgang sich sehr gleichmäßig vollzieht. Das Arbeitsschiff 2 wird lotrecht, gerade, gleichmäßig und schnell, insbesondere innerhalb von 2 bis 3 Minuten, aus dem Wasser gehoben. Das Arbeitsschiff 2 nimmt in jeder Hubstellung eine waagerechte Ausrichtung ein.

Der Absenkvorgang erfolgt analog computergesteuert und somit lotrecht, gerade, gleichmäßig und schnell.

Das Arbeitsschiff 2, wie es in Fig. 3 dargestellt ist, ist unabhängig von den Wellenbewegungen des Wassers und kann seine Position genau halten. Ohne Hubsystem ist ein Arbeitseinsatz, beispielsweise ein Taucheinsatz zum Bergen eines Objektes, lediglich bis zu einer signifikanten Wellenhöhe von 0,8 m möglich. Mit dem erfindungsgemäßen Hubsystem kann vorteilhaft von dem Arbeitsschiff 2 bis zu einer Wellenhöhe von 1,5 m oder höher gearbeitet werden. Das erfindungsgemäße Hubsystem wird ferner bevorzugt bei einer Wassertiefe von 0 bis 20 m in Küstennähe eingesetzt.

Sind Arbeiten in größeren Wassertiefen zu verrichten, besteht die Möglichkeit alternativ teleskopierbare Tragbeine 12 zu verwenden. Dazu weist das Tragbein 12 einen Tragbeingrundkörper mit mindestens einer in dem Grundkörper gelagerten Teleskopstufe auf.

Zum Heben des Arbeitsschiffes 2 werden die Tragbeine 12 seitlich des Schiffes 2 bis zu einer vorbestimmten Tiefe, insbesondere ca. 2 m über dem Gewässergrund 28, herabgelassen. Dabei ist die Tiefe der abgelassenen Tragbeine 12 jedoch abhängig von der Anzahl und der Länge der ausführbaren Teleskopstufen. Anschließend werden die Teleskopstufen ausgeklinkt und sinken aufgrund der Schwerkraft auf den Gewässergrund 28. Beim Aufliegen auf dem Gewässergrund 28 erfolgt eine Verriegelung der Teleskopstufen. Das Arbeitsschiff 2 kann nun wie vorstehend beschrieben aus dem Wasser 4 gehoben werden.

Das Absenken des Arbeitsschiffes 2 auf die Wasseroberfläche 6 erfolgt in umgekehrter Weise. Zunächst wird das Arbeitsschiff 2 durch Druckablassen mittels der Hubarme 10 auf das Wasser 4 abgesetzt. Anschließend werden die Teleskopstufen der Tragbeine 12 in den Tragbeingrundkörper eingezogen. Dies erfolgt bspw. durch einen Antrieb über ein Zugsystem oder durch einen innenliegenden Hydraulikzylinder. Es sind jedoch auch weitere Mechanismen zum Einholen der Teleskopstufen anwendbar.

Eine alternative Möglichkeit zum Erreichen größerer Tiefen ist eine vertikal in einer Führung verschiebbar gelagerte Aufhängung des Hubarms 10 an den Tragbeinen 12. Beim Herablassen des Tragbeins 12 wird die Verankerung 30 des Hubarms 10 in einer Führung des Tragbeins 12 vertikal nach oben verschoben, bis das Tragbein 12 auf dem Gewässergrund 28 aufsetzt. Anschließend wird die Verankerung 30 des Hubarms 10 in dieser Position fixiert. Die Fixierung kann bspw. über eine Rastnase in einer am Tragbein 12 befestigten Zahnstange erfolgen.

Nach dem Fixieren der Verankerung 30 kann das Arbeitsschiff 2 wie vorstehend beschrieben aus dem Wasser gehoben werden.

Das Absenken des Arbeitsschiffes 2 erfolgt wieder in umgekehrter Weise. Zunächst wird das Arbeitsschiff 2 auf das Wasser 4 abgesetzt. Anschließend wird die Fixierung der Verankerung 30 an dem Tragbein 12 gelöst und das Tragbein 12 angehoben, bis die Verankerung 30 des Hubarms 10 in der Führung des Tragbeins 12 die ursprüngliche Position erreicht hat und das Tragbein 12 mittels des Hubarms 10 aus dem Wasser gehoben werden kann.

Zum Verrichten von Arbeiten unter Wasser, insbesondere zum Bergen oder Räumen eines auf dem Gewässergrund 28 befindlichen Objektes, weist das Arbeitsschiff 2 ein Arbeitsrohr 20 auf.

Fig. 4 zeigt eine schematische Darstellung zur Erläuterung der Anwendung des Arbeitsrohrs 20, bei der das Arbeitsschiff 2 aus dem Wasser 4 gehoben ist und sicher auf den Stützorganen 8 steht. Um unter Wasser Arbeiten mit dem Arbeitsrohr 20 zu verrichten, wie beispielsweise Lokalisieren, Freilegen und/oder Identifizieren von Objekten am Gewässergrund 28, wird das Arbeitsrohr 20 mit dem Bagger 16, insbesondere Baggerarm, verbunden und mittels des Baggers 16 bzw. Baggerarms in das Wasser 4 abgesenkt.

Das Arbeitsrohr 20 weist einen Durchmesser von 10 bis 30 cm, bevorzugt jedoch 20 bis 25 cm auf und wird mit dem an Bord des Arbeitsschiffes 2 befindlichen Hydraulikgroßbagger 16 bevorzugt über eine Schnellverschlusskupplung 18 verbunden. Zum Durchführen von Unterwasserarbeiten verfügt das Arbeitsrohr 20 über eine Unterwasserkamera, eine Unterwassersonde sowie Saug- und Spülvorrichtungen. Ferner ist zur Erfassung der Arbeitsumgebung die Verwendung eines Sonars in dem Arbeitsrohr denkbar. Mittels des Baggers 16 wird das Arbeitsrohr 20 in das Gewässer 4 hinabgelassen. Um die Widerstandsbelastung der Wasserströmung auf den Baggerarm zu minimieren, ist dieser bevorzugt als Gittermastarm ausgebildet.

Ferner weist der Bagger 16 ein eigenes GPS-System auf, um mit dem Arbeitsrohr 20 koordinatengetreu arbeiten zu können. Dadurch ist es möglich, mittels der Unterwassersonde einen vorgegebenen Verdachtspunkt zu einem Objekt GPS-koordinatengetreu zu relokalisieren.

Die Saug- und Spülvorrichtung ermöglicht ein Einspülen des Arbeitsrohrs 20 in den Gewässergrund 28 zum Sondieren des Objektes, um die genaue Tiefenlage des Objektes festzustellen. Ferner dient die Saug- und Spülvorrichtung zum Freilegen des Objektes, um das Objekt identifizieren zu können.

Dazu weißt das Arbeitsrohr 20 einen Innenraum und einen Mantelbereich auf. Im Mantelbereich sind mindestens ein, bevorzugt jedoch zwei Luftleitungen, angeordnet, mit denen Druckluft in den unteren Bereich des Innenraumes des Arbeitsrohres 20 eingeblasen wird. Ferner sind in dem Mantelbereich Wasserleitungen, bevorzugt bis zu vier Wasserleitungen, angeordnet, mit denen Wasser unten aus dem Arbeitsrohr 20 gespült wird. Durch die in dem Innenraum nach oben steigende Druckluft sowie durch den nach unten gerichteten Wasserstrahl wird ein Unterdruck erzeugt, wodurch eine Strömung im Innenraum des Arbeitsrohrs 20 entsteht. Diese Strömung sorgt dafür das Bodenmaterial, wie z.B. Sediment, zusammen mit dem angesaugten Wasser im Innenraum des Arbeitsrohrs 20 durch das Arbeitsrohr 20 nach oben transportiert wird und durch eine Austrittsöffnung oberhalb des Arbeitsrohres 20 ausgeblasen wird.

Über die Unterwasserkamera sowie einer zugehörigen Kabelverbindung vom Arbeitsrohr 20 zum Arbeitsschiff 2 kann die Vorgehensweise des Arbeitsrohrs 20 akustisch und visuell von einem Bediener auf dem Arbeitsschiff 2 verfolgt werden, und ggf. das Objekt identifiziert werden.

Ist eine Identifizierung des Objektes, zum Beispiel aufgrund schlechter Sichtverhältnisse, mittels der Unterwasserkamera nicht möglich, erfolgt die Identifikation direkt durch den Einsatz eines Tauchers am Gewässergrund 28 Zum Schutz des Tauchers am Gewässergrund 28 wird erfindungsgemäß Strömungsschutztechnik eingesetzt, welche ein Arbeiten am Gewässergrund 28 sicher und ohne Einfluss der Strömung im Wasser 4 ermöglicht.

In Fig. 5 ist in einer schematischen Darstellung der Einsatz eines Strömungsschutzrohres bzw. Taucherschutzrohres 22 gezeigt. Das Strömungsschutzrohr 22 ist bevorzugt im Wesentlichen kreiszylinderförmig ausgebildet mit einer Höhe von 3 bis 5 m, bevorzugt jedoch 4 m, und einem Durchmesser von 2 bis 3 m, bevorzugt jedoch 2,5 m.

Für einen Arbeitseinsatz wird das Arbeitsrohr 20 vom Baggerarm abgekoppelt und über den Schnellverschluss 18 das Strömungsschutzrohr 22 an den Bagger 16 angekoppelt. Das Strömungsschutzrohr 22 wird dann an die Bordkante des Arbeitsschiffes 2 gehoben, so dass ein Taucher ein Innenpodest in dem Strömungsschutzrohr 22 betreten kann.

Mittels des Baggers 16 wird das Strömungsschutzrohr 22 mit dem Taucher mittig über dem Objekt am Gewässergrund 28 abgestellt. Die genaue Steuerung der Bewegung erfolgt auch hier mittels des GPS-Systems des Baggers 16.

Befindet sich das Strömungsschutzrohr 22 fest auf dem Gewässergrund 28, kann der Taucher über einen Leitergang von dem Innenpodest auf den Gewässergrund 28 hinabsteigen und die Identifizierung des Objektes visuell und/oder durch vorsichtiges Abtasten bzw. die Freilegung des Objektes durch vorsichtiges Graben oder Spülen durchführen. Dieser Vorgang lässt sich vorteilhaft über eine Kamera am Taucherhelm von einem Bediener an Bord des Arbeitsschiffes 2 überwachen.

Der Einsatz von Strömungsschutztechnik, wie beispielsweise ein vorstehend beschriebenes Strömungsschutzrohr 22, ermöglicht vorteilhaft auch Taucharbeiten am Gewässergrund 28 bei einer Fließgeschwindigkeit des Gewässers 4 von mehr als 0,6 m pro Sekunde.

Handelt es sich bei dem Objekt um ein Kampfmittel oder Kampfstoff, wird das Objekt in einen Behälter oder direkt am Strömungsschutzrohr 22 befestigt, um das Objekt sicher zu heben, oder ggf. direkt an Ort und Stelle gesprengt.

Handelt es sich bei dem Objekt hingegen um kein Kampfmittel oder Kampfstoff sondern um ein am Gewässergrund 28 liegendes Hindernis, kann eine Bergung auch über einen Zweischalengreifer erfolgen, welcher mittels der Schnellverschlusskupplung 18 an dem Bagger 16 befestigt wird. Dazu wird das Objekt mit dem Zweischalengreifer gegriffen und an Bord des Arbeitsschiffes 2 gehoben, wo es sicher gelagert werden kann. Die Bewegung des Zweischalengreifers kann mithilfe des GPS-Systems des Hydraulikgroßbaggers 16 gesteuert werden.

Nach der Bergung oder Räumung eines Objektes erfolgt eine Nachsondierung des Gewässergrundes 28 durch den Taucher oder mittels des Arbeitsrohres 20. Ist die Bergung bzw. Räumung zu einem Verdachtspunkt auf dem Gewässergrund 28 abgeschlossen, werden alle Arbeitsgerätschaften an Bord des Arbeitsschiffes 2 gesichert, gelagert und das Arbeitsschiff 2 mittels der Stützorgane 8 wieder auf der Wasseroberfläche 6 abgesetzt. Nach dem Heben der Tragbeine 12 werden diese in einer Transportposition festgesetzt. Das Arbeitsschiff 2 kann nun zum nächsten Verdachtspunkt fahren und das Verfahren beginnt erneut.

Die erfindungsgemäße Vorrichtung bzw. das erfindungsgemäße Verfahren erhöht vorteilhaft die Produktivität von Arbeiten unter Wasser, insbesondere Taucharbeiten am Gewässergrund 28 Die computergestützten, hydraulisch betriebenen, spinnenbeinartigen Stützorgane 8 steigern vorteilhaft die Unabhängigkeit von Witterungseinflüssen, insbesondere von der Höhe der Wellen. Das Herablassen der Tragbeine 12 seitlich des Arbeitsschiffes 2 sorgt für mehr Stabilität und ermöglicht ggf. die Verwendung eines schmaleren Arbeitsschiffes 2 als es der Stand der Technik vorsieht.

Der Einsatz eines erfindungsgemäßen Arbeitsrohres 20 sowie eines erfindungsgemäßen Strömungsschutzrohres 22 steigert zudem vorteilhaft die Unabhängigkeit von der Gezeitenströmung. Dadurch werden die Arbeits- und Ablaufproduktivität und somit die Effizienz des Arbeitseinsatzes vorteilhaft erhöht.

## Patentansprüche

1. Schwimmfähige Arbeitsplattform, insbesondere Arbeitsschiff, mit einem Hubsystem zum Herausheben der Arbeitsplattform (2) aus dem Wasser (4) bzw. Herabsenken der Arbeitsplattform (2) auf das Wasser (4), wobei das Hubsystem mindestens vier hydraulisch betriebene Stützorgane (8) aufweist,
**dadurch gekennzeichnet, dass**
die Stützorgane (8) jeweils einen hydraulisch betriebenen Hubarm (10) und jeweils ein Tragbein (12) aufweisen, wobei der Hubarm (10) an einem ersten Angelpunkt (24) schwenkbar an der Arbeitsplattform (2) angeordnet ist und an einem zweiten Angelpunkt (25) schwenkbar an dem Tragbein (12) angeordnet ist und
mindestens ein Hydraulikzylinder an dem Hubarm (10) angeordnet ist, um den Hubarm (10) um den ersten Angelpunkt (24) zu verschwenken.

2. Schwimmfähige Arbeitsplattform nach Anspruch 1,
**gekennzeichnet durch**
eine Ausgestaltung der Tragbeine (12) als teleskopierbare Konstruktion mit einem Tragbeingrundkörper und mindestens einer in dem Grundkörper gelagerten Teleskopstufe.

3. Schwimmfähige Arbeitsplattform nach Anspruch 1 oder 2,
**gekennzeichnet durch**
jeweils einen Fußteller (14) an dem Tragbein (12) zum flächigen Aufsetzen des Stützorgans (8) auf dem Gewässergrund (28), wobei die Fußteller (14) Sensoren zur Erfassung der genauen Position der Fußteller (14) aufweisen und/oder Luftdüsen und Spüldüsen aufweisen und/oder ein Gelenk zwischen Fußteller (14) und Tragbein (12) zum Ausgleichen von Bodenunebenheiten aufweisen.

4. Schwimmfähige Arbeitsplattform nach einem der vorhergehenden Ansprüche,
**gekennzeichnet durch**
eine Computersteuereinheit, welche derart ausgestaltet ist, um die Bewegungen der Stützorgane (8) beim Absetzen und Heben zu steuern.

5. Schwimmfähige Arbeitsplattform nach einem der vorhergehenden Ansprüche,
**gekennzeichnet durch**
eine mechanische Verriegelungsvorrichtung der Stützorgane (8) zum Fixieren der Stützorgane (8) nach Abschluss der Positionierung der Arbeitsplattform (2) sowie zum Fixieren der Stützorgane (8) zur Herstellung einer Transportposition.

6. Schwimmfähige Arbeitsplattform nach einem der vorhergehenden Ansprüche,
**gekennzeichnet durch**
einen Bagger (16), insbesondere einen Hydraulikgroßbagger, an Bord der Arbeitsplattform (2), wobei der Bagger (16) einen Schnellkupplungsverschluss (18) an dem Baggerarm aufweist, zum schnellen Ankoppeln und Abkoppeln von Arbeitsgerätschaften, insbesondere Arbeitsrohr (20), Strömungsschutzrohr (22) oder Zweischalengreifer.

7. Schwimmfähige Arbeitsplattform nach Anspruch 6,
**gekennzeichnet durch**
eine Ausgestaltung des Baggers (16), insbesondere des Baggerarms, mit einem GPS-System.

8. Schwimmfähige Arbeitsplattform nach einem der vorhergehenden Ansprüche,
**gekennzeichnet durch**
ein ins Wasser (4) absenkbares Arbeitsrohr (20) mit einer Unterwassersonde, insbesondere einer Magnetfeldsonde, sowie einer Saugvorrichtung und einer Spülvorrichtung.

9. Schwimmfähige Arbeitsplattform nach einem der vorhergehenden Ansprüche,
**gekennzeichnet durch**
ein ins Wasser (4) absenkbares Strömungsschutzrohr (22), wobei das Strömungsschutzrohr (22) eine Vielzahl an Wasserdurchlassöffnungen in der Mantelfläche des Strömungsschutzrohres (22) aufweist.

10. Schwimmfähige Arbeitsplattform nach einem der vorhergehenden Ansprüche,
**gekennzeichnet durch**
eine akustisch arbeitende Ortungseinrichtung, insbesondere ein Side-Scan-Sonar, an Bord der Arbeitsplattform (2), welche derart ausgestaltet ist, um ein Bodenprofil des Gewässergrundes (28) zu erstellen.

11. Verfahren zum Heben bzw. Absenken einer schwimmfähigen Arbeitsplatt-form (2) nach einem der Ansprüche 1 bis 10, mittels eines Hubsystems mit mindestens vier hydraulisch betriebenen Stützorganen (8),
**dadurch gekennzeichnet, dass**
die Stützorgane (8) jeweils einen Hubarm (10) und ein Tragbein (12) aufweisen, wobei der Hubarm (10) an einem ersten Angelpunkt (24) schwenkbar an der Arbeitsplattform (2) angeordnet ist und an einem zweiten Angelpunkt (25) schwenkbar an dem Tragbein (12) angeordnet ist,
der Hubarm (10) mittels mindestens eines Hydraulikzylinders um den ersten Angelpunkt (24) verschwenkt wird, um das Tragbein (12) mittels des hydraulisch betriebenen Hubarms (10) seitlich der Arbeitsplattform (2) in das Wasser (4) einzubringen bzw. herauszuholen,
die Arbeitsplattform (2) mittels der hydraulisch betriebenen Stützorgane (8) bei festem Stand der Tragbeine (12) aus dem Wasser (4) herausgehoben wird bzw. auf das Wasser (4) abgesetzt wird.

12. Verfahren nach Anspruch 11,
**dadurch gekennzeichnet, dass**
zum Heben der Arbeitsplattform (2) die Tragbeine (12) mittels der Hubarme (10) bis auf eine vorbestimmte Höhe über dem Gewässergrund (28) abgesenkt werden und jeweils mindestens eine in einem Tragbeingrundkörper des Tragbeins (12) gelagerte Teleskopstufe der Tragbeine (12) abgelassen wird,
zum Absenken der Arbeitsplattform (2) auf das Wasser (4) jeweils mindestens eine in einem Tragbeingrundkörper des Tragbeins (12) gelagerte Teleskopstufe der Tragbeine (12) eingezogen wird und die Tragbeine (12) mittels der Hubarme (10) aus dem Wasser (4) gehoben werden.

13. Verfahren nach einem der Ansprüche 11 bis 12,
**dadurch gekennzeichnet, dass**
die Bewegungen der Stützorgane (8) beim Absetzen und Heben der Stützorgane (8) mittels einer Computersteuereinheit gesteuert werden und mittels einer Mehrzahl von Sensoren an den Stützorganen (8) überwacht wird.

14. Verfahren nach einem der Ansprüche 11 bis 13,
**dadurch gekennzeichnet, dass**
die Stützorgane (8) nach dem Heben der Arbeitsplattform (2) sowie nach Erreichen einer Transportposition der Tragbeine (12) mechanisch verriegelt werden, um die Stützorgane (8) zu fixieren.

15. Verfahren nach einem der Ansprüche 11 bis 14,
**dadurch gekennzeichnet, dass**
an den Tragbeinen (12) jeweils ein Fußteller (14) mit Luftdüsen und Spüldüsen angeordnet ist und mittels der Luftdüsen und Spüldüsen das Eindringen der Tragbeine (12) in den Gewässergrund (28) minimiert wird sowie das Herauslösen der Tragbeine (12) aus dem Gewässergrund (28) erleichtert wird.

## Claims

1. Floatable working platform, in particular support ship, with a lifting system for lifting the working platform (2) from the water (4) or for lowering the working platform (2) on the water (4), whereby said lifting system comprises at least four hydraulically operated support elements (8),
**characterized in that**
each of the support elements (8) having a hydraulically operated lifting arm (10) and each of the support elements (8) having a support leg (12), whereby the lifting arm (10) is swivel-mounted on the working platform (2) at a first pivotal point (24) and swivel-mounted on the support leg (12) at a second pivotal point (25) and
at least one hydraulic cylinder is mounted on the lifting arm (10) in order to pivot the lifting arm (10) about the first pivotal point (24).

2. Floatable working platform according to claim 1,
**characterized by**
an embodiment of the support legs (12) as a telescopic construction with a support leg base body and at least one telescopic level mounted in the base body.

3. Floatable working platform according to claim 1 or 2,
**characterized by**
each floatable working platform having a foot plate (14) on the support leg (12) for the planar placement of the support element (8) on the bottom of the body of water (28), whereby the foot plates (14) have sensors for detecting the exact position of the foot plates (14) and/or said foot plates (14) have air nozzles and rinsing nozzles and/or a joint between foot plate (14) and support leg (12) to compensate floor unevenness.

4. Floatable working platform according to one of the preceding claims,
**characterized by**
a computer control unit which is designed in such a way in order to control the movements of the support elements (8) when putting down and lifting.

5. Floatable working platform according to one of the preceding claims,
**characterized by**
a mechanical interlocking device of the support elements (8) for fixing the support elements (8) after finishing the positioning of the working platform (2) and for fixing the support elements (8) for establishing a transport position.

6. Floatable working platform according to one of the preceding claims,
**characterized by**
an excavator (16), in particular a hydraulic large excavator, on board the working platform (2), whereby the excavator (16) has a quick coupling lock (18) on the excavator arm for quick coupling and uncoupling of work equipment, in particular working tube (20), flow protective tube (22) or clamshell bucket grab.

7. Floatable working platform according to claim 6,
**characterized by**
an embodiment of the excavator (16), in particular of the excavator arm, using GPS.

8. Floatable working platform according to one of the preceding claims,
**characterized by**
a lowerable working tube (20) being lowerable into the water (4) with an underwater probe, in particular a magnetic field probe, and a suction device and a rinsing device.

9. Floatable working platform according to one of the preceding claims,
**characterized by**
a lowerable flow protective tube (22) being lowerable into the water (4), whereby the flow protective tube (22) has a plurality of water weir openings in its lateral surface.

10. Floatable working platform according to one of the preceding claims,
**characterized by**
an acoustically operating locating device, in particular a side-scan sonar, on board the working platform (2), said locating device being designed to provide a soil profile of the bottom of the body of water (28).

11. A method for lifting and lowering a floatable working platform (2) according to any one of claims 1 to 10 by means of a lifting system with at least four hydraulically operated support elements (8),
**characterized in that**
each of the support elements (8) comprises a lifting arm (10) and a support leg (12), whereby the lifting arm (10) is swivel-mounted on the working platform (2) at a first pivotal point (24) and swivel-mounted on the support leg (12) at a second pivotal point (25),
the lifting arm (10) is pivoted about the first pivotal point (24) by means of at least one hydraulic cylinder to get the support leg (12) in and out of the water sideways of the working platform (2) by means of the hydraulically operated lifting arm (10),
the working platform (2) is lifted from the water (4) or is lowered on the water (4) by means of the hydraulically operated support elements (8) when the support legs (12) are standing firmly.

12. A method according to claim 11,
**characterized in that**
for lifting the working platform (2), the support legs (12) are lowered above the bottom of the body of water (28) to a predetermined level and respectively at least one telescopic level of the support legs (12) mounted in a support leg base body of the support leg (12) is lowered by means of the lifting arms (10),
for lowering the working platform (2) on the water (4), respectively at least one telescopic level of the support legs (12) mounted in a support leg base body of the support leg (12) is pulled out and the support legs (12) are lifted from the water (4) by means of the lifting arms (10).

13. Method according to one of claims 11 to 12,
**characterized in that**
when putting down and lifting the support elements (8), the movements of the support elements (8) are controlled by a computer control unit and are monitored by a plurality of sensors on the support elements (8).

14. A method according to any one of claims 11 to 13,
**characterized in that**
after lifting of the working platform (2) and after reaching a transport position of the support legs (12), the support elements (8) are mechanically locked to fix the support elements (8).

15. A method according to any one of claims 11 to 14,
**characterized in that**
each foot plate (14) being mounted on the support legs (12) has air nozzles and rinsing nozzles and by means of the air nozzles and rinsing nozzles the penetration by the support legs (12) into the bottom of the body of water (28) is minimized as well as the release of the support legs (12) from the bottom of the body of water (28) is facilitated by means of the air nozzles and rinsing nozzles.

## Revendications

1. Plateforme de travail flottante, en particulier bâtiment de travail, avec un système de levage pour sortir la plateforme (2) de l'eau (4) ou abaisser la plateforme de travail (2) sur l'eau (4), le système de levage comportant au moins quatre organes de support hydrauliques (8),
**caractérisée en ce que**
les organes de support (8) comportent respectivement un bras de levage hydraulique (10) et respectivement une jambe de support (12), le bras de levage (10) étant disposé pouvant pivoter sur la plateforme de travail (2) à un premier point de pivotement (24) et étant disposé pouvant pivoter sur la jambe de support (12) à un deuxième point de pivotement (25) et au moins un vérin hydraulique étant disposé sur le bras de levage (10) pour faire pivoter le bras de levage (10) autour du premier point de pivotement (24).

2. Plateforme de travail flottante selon la revendication 1,
**caractérisée par**
une configuration des jambes de support (12) en tant que construction télescopique avec un corps rond de jambe de support et au moins un tronçon télescopique logé dans le corps de base.

3. Plateforme de travail flottante selon la revendication 1 ou 2,
**caractérisée par**
respectivement une plaque de pied (14) sur la jambe de support (12) pour la pose à plat de l'organe de support (8) sur le fond de l'eau (28), la plaque de pied (14) comportant des capteurs destinés à saisir la position exacte de la plaque de pied (14) et/ou comportant des buses d'air et des buses de vidange et/ou comportant une articulation entre la plaque de pied (14) et la jambe de support (12) pour compenser les irrégularités du sol.

4. Plateforme de travail flottante selon l'une quelconque des revendications précédentes,
**caractérisée par**
une unité d'ordinateur, laquelle est configurée de manière à commander le mouvement des organes de support (8) lors de la descente et du levage.

5. Plateforme de travail flottante selon l'une quelconque des revendications précédentes,
**caractérisée par**
un dispositif de verrouillage mécanique des organes de support (8) pour fixer les organes de support (8) une fois le positionnement de la plateforme de travail (2) terminé ainsi que pour fixer les organes de support (8) afin d'établir une position de transport.

6. Plateforme de travail flottante selon l'une quelconque des revendications précédentes,
**caractérisée par**
un excavateur (16), en particulier un gros excavateur hydraulique embarqué à bord de la plateforme de travail (2), l'excavateur (16) comportant un verrouillage à raccord rapide (18) sur le bras d'excavateur, pour accoupler et découpler rapidement les tiges des appareils de travail, en particulier le conduit de travail (20), le conduit de protection d'écoulement (22) ou le grappin à deux mâchoires.

7. Plateforme de travail flottante selon la revendication 6,
**caractérisée par**
une configuration de l'excavateur (16), en particulier du bras d'excavateur avec un système de géolocalisation par satellite (GPS).

8. Plateforme de travail flottante selon l'une quelconque des revendications précédentes,
**caractérisée par**
un conduit de travail (20) pouvant être descendu dans l'eau (4) avec une sonde sous-marine, en particulier une sonde à champ magnétique, ainsi qu'un dispositif d'aspiration et un dispositif de vidange.

9. Plateforme de travail flottante selon l'une quelconque des revendications précédentes,
**caractérisée par**
un conduit de protection d'écoulement (22) pouvant être descendu dans l'eau (4), le conduit de protection d'écoulement (22) comportant une pluralité d'orifices de passage d'eau dans la surface d'enveloppe du conduit de protection d'écoulement (22).

10. Plateforme de travail flottante selon l'une quelconque des revendications précédentes,
**caractérisée par**
un dispositif de localisation à fonctionnement acoustique, en particulier un sonar à balayage latéral embarqué sur la plateforme de travail (2), lequel est configuré de manière à établir un profil du fond de l'eau (28).

11. Procédé pour lever ou baisser une plateforme de travail flottante (2) selon l'une quelconque des revendications 1 à 10, au moyen d'un système de levage avec au moins quatre organes de support hydrauliques (8),
**caractérisé en ce que**
les organes de support (8) comportent respectivement un bras de levage (10) et une jambe de support (12), le bras de levage (10) étant disposé pouvant pivoter sur la plateforme de travail (2) à un premier point de pivotement (24) et étant disposé pouvant pivoter sur la jambe de support (12) à un deuxième point de pivotement (25),
le bras de levage (10) est pivoté au moyen d'au moins un vérin hydraulique autour du premier point de pivotement (24), afin d'introduire dans ou sortir de l'eau (4) la jambe de support (12) sur le côté de la plateforme de travail (2) au moyen du bras de levage hydraulique (10),
la plateforme de travail (2) est sortie de l'eau (4) ou descendue sur l'eau (4) au moyen des organes de support hydrauliques (8) lorsque les jambes de support (12) sont en assise stable

12. Procédé selon la revendication 11,
**caractérisé en ce que**
pour lever la plateforme de travail (2), les jambes de support (12) sont abaissées au moyen des bras de levage (10) jusqu'à une hauteur prédéfinie au-dessus du fond de l'eau (28) et respectivement au moins un tronçon télescopique des jambes de support (12) logé dans un corps rond de jambe de support (12) est abaissé,
pour baisser la plateforme de travail (2) sur l'eau (4) respectivement au moins un tronçon télescopique des jambes de support (12) logé dans un corps rond de jambe de support (12) est rentré et les jambes de support (12) sont relevées de l'eau (4) au moyen des bras de levage (10).

13. Procédé selon l'une quelconque des revendications 11 à 12,
**caractérisé en ce que**
les mouvements des organes de support (8) sont commandés au moyen d'une unité d'ordinateur pour baisser et lever les organes de support (8) et sont contrôlés au moyen d'une pluralité de capteurs sur les organes de support (8).

14. Procédé selon l'une quelconque des revendications 11 à 13,
**caractérisé en ce que**
les organes de support (8) sont verrouillés mécaniquement après le levage de la plateforme de travail (2) ainsi qu'une fois la position de transport des jambes de support (12) obtenue pour fixer les organes de support (8).

15. Procédé selon l'une quelconque des revendications 11 à 14,
**caractérisé en ce qu'**
une plaque de pied (14) avec des buses d'air et des buses de vidange est respectivement disposée sur les jambes de support (12) et la pénétration des jambes de support (12) dans le fond de l'eau (28) est minimisée et le dégagement des jambes de support (12) du fond de l'eau (28) est facilité au moyen des buses d'air et des buses de vidange.
